# EUROPÄISCHE PATENTSCHRIFT

(11) **EP 3 820 757 B1**
(45) Veröffentlichungstag und Bekanntmachung des Hinweises auf die Patenterteilung: **18.01.2023**
(21) Anmeldenummer: 19739544.5
(22) Anmeldetag: 08.07.2019
(51) Int. Cl.: B61D 17/10

(54) **FUSSBODENAUFBAU FÜR EIN FAHRZEUG, VERFAHREN ZUR MONTAGE EINES FUSSBODENAUFBAUS UND SCHIENENFAHRZEUG MIT MINDESTENS EINEM FUSSBODENAUFBAU**
FLOOR STRUCTURE FOR A VEHICLE, METHOD FOR ASSEMBLING A FLOOR STRUCTURE, AND RAIL VEHICLE HAVING AT LEAST ONE FLOOR STRUCTURE
STRUCTURE DE PLANCHER POUR UN VÉHICULE, PROCÉDÉ DE MONTAGE D'UNE STRUCTURE DE PLANCHER ET VÉHICULE FERROVIAIRE COMPRENANT AU MOINS UNE STRUCTURE DE PLANCHER

(30) Priorität: 13.07.2018 DE 102018117030
(43) Veröffentlichungstag der Anmeldung: 19.05.2021
(73) Patentinhaber: Bombardier Transportation GmbH, 10785 Berlin (DE)
(72) Erfinder: ADLER, Christian, 16540 Hohen Neuendorf (DE)
(74) Vertreter: Zimmermann & Partner Patentanwälte mbB
(86) Internationale Anmeldenummer: PCT/EP2019/068283
(87) Internationale Veröffentlichungsnummer: WO 2020/011721

(56) Entgegenhaltungen:
- DE-U1- 9 312 702
- DE-U1- 29 815 203
- JP-B2- 5 858 624

## Beschreibung

Die Erfindung betrifft einen Fußbodenaufbau für ein Fahrzeug, ein Verfahren zur Montage eines Fußbodenaufbaus und ein Schienenfahrzeug mit mindestens einem Fußbodenaufbau.

Es ist bekannt, dass in Fahrzeugen, z.B. in Schienenfahrzeugen, Fußbodenplatten verwendet werden, die ausnivelliert werden müssen, um Toleranzen beim Einbau auszugleichen.

Zum Beispiel beschreibt die Druckschrift EP 2 409 889 A1 einen Fußboden für ein Fahrzeug. Ein Toleranzausgleich an Fußbodenplatten wird ermöglicht, indem eine Klemmfixierung für eine schwimmende Lagerung der Fußbodenplatten verwendet wird. Die Klemmfixierung erfolgt mittels Schrauben und Nutensteinen, die in Längs- und Quernuten verschiebbar sind. Durch die schwimmende Lagerung ist ein Toleranzausgleich in einer Längs- und Querrichtung des Fahrzeugs möglich. Nachteilig ist hierbei, dass ein Toleranzausgleich eben nur in der Längs- und Querrichtung möglich ist. Außerdem sind aufwendige Hohlprofile mit Nuten erforderlich. Die JP 5 858624 B2 zeigt ein Schienenfahrzeug, wobei ein Zwischenraum zwischen einer Bodenplatte und einem Passagierkabinenboden gesichert wird. Seiten des Passagierkabinenbodens werden durch eine äußere Bodenaufnahme und einen Seitenträger derart gestützt, dass sie sich in der Längsrichtung eines Seitennutenkörpers erstreckt.

Der Erfindung liegt daher die Aufgabe zu Grunde, einen Fußbodenaufbau, ein Verfahren zur Montage eines Fußbodenaufbaus und ein Schienenfahrzeug mit dem Fußbodenaufbau zu schaffen, bei denen ein Toleranzausgleich einer Fußbodenplatte in einer senkrechten Richtung mit einfachen Mitteln möglich ist, wobei die Montage des Fußbodenaufbaus vereinfacht wird.

Diese Aufgabe wird erfindungsgemäß mit einem Fußbodenaufbau nach Anspruch 1 gelöst. Weiterhin wird die Aufgabe mit einem Verfahren zur Montage des Fußbodenaufbaus nach Anspruch 8 und ein Schienenfahrzeug nach Anspruch 14 gelöst. Vorteilhafte Ausgestaltungen der Erfindung sind in den Unteransprüchen enthalten.

Erfindungsgemäß besteht die Lösung der Aufgabe in einem Fußbodenaufbau mit den technischen Merkmalen des Anspruchs 1.

Ein Vorteil der Erfindung besteht darin, dass mittels der Ausgleichseinrichtung ein Toleranzausgleich in einer senkrechten Richtung ermöglicht wird. Die Ausgleichseinrichtung weist ausschließlich zwei rechtwinklig zu einander angeordnete Arme auf. Die Arme sind geradlinig, d.h. krümmungs- und biegungsfrei sowie unabgewinkelt. Außerdem ist der Begriff "geradlinig" hier so zu verstehen, dass die Arme einem Verlauf einer geraden Linie folgen, wobei die Arme auch eine vorgegebene Materialdicke aufweisen. Die Arme können einstückig miteinander verbunden sein. Somit weist Ausgleichseinrichtung einen sehr einfachen Aufbau auf. Aufgrund der Ausgleichseinrichtung ist es möglich, die Bodenplatte mit dem Bodenlagerelement vorzumontieren, wodurch die Montage des Fußbodenaufbaus insgesamt vereinfacht wird.

Ein erster Arm der Ausgleichseinrichtung kann an einer Seitenwand anliegen und an dieser befestigt sein. Dadurch ist eine einfache Montage der Ausgleichseinrichtung an der Seitenwand möglich.

Vorzugsweise ist die Bodenplatte an einem zweiten Arm der Ausgleichseinrichtung befestigt, insbesondere mittels eines Klebstoffs. Die Bodenplatte liegt also auf dem zweiten Arm der Ausgleichseinrichtung auf und ist gleichzeitig an diesem befestigt. Dies ermöglicht ebenfalls eine einfache Montage.

In einer speziellen Ausgestaltung der Erfindung ist unterhalb der Bodenplatte und/oder unterhalb der Ausgleichseinrichtung jeweils mindestens ein Isolationsmittel und/oder jeweils mindestens eine Drainageisolation angeordnet. Das Isolationsmittel und/oder die Drainageisolation können unterhalb der Bodenplatte vormoniert sein. Dadurch wird die Montage des Fußbodenaufbaus vereinfacht. Durch den einfachen Aufbau der Ausgleichseinrichtung können unterhalb der Ausgleichseinrichtung ebenfalls ein Isolationsmittel und/oder eine Drainageisolation angeordnet sein. Das Isolationsmittel kann Schwingungen dämpfen, und die Drainageisolation kann Feuchtigkeit ableiten.

In einer besonderen Weiterbildung der Erfindung ist zwischen mindestens einem Ende der Bodenplatte und mindestens einem Ende des Fußbodenbelags ein Übergangsprofil angeordnet, das den Fußbodenbelag von einer Querrichtung in eine senkrechte Richtung umlenkt. Hierdurch wird eine nahtlose Umlenkung des Fußbodenbelags ermöglicht.

Insbesondere ist das Übergangsprofil bogenförmig. Eine bogenförmige Ausführung des Übergangsprofils ist einfach herzustellen und bildet eine abgerundete Form an einer Ecke zwischen der Bodenplatte und dem Profilelement. Alternativ kann das Übergangsprofil anstelle der bogenförmigen Ausführung einen rechten Winkel oder einen stumpfen Winkel aufweisen.

Außerdem kann das Übergangprofil in der senkrechten Richtung an ein Profilelement, z.B. an ein Kanalelement, angrenzen, wobei zwischen dem Übergangsprofil und dem Profilelement insbesondere eine Dichtung angeordnet ist. Das Übergangsprofil bildet einen Übergang zwischen der Bodenplatte und einem senkrechten, parallel zur Seitenwand angeordneten Profilelement, z.B. einem Luftkanal. Somit wird mindestens eine Lücke zwischen der Bodenplatte und dem Profilelement überbrückt, um ein Eindringen von Schmutz oder dergleichen zu verhindern. Die Dichtung deckt einen Spalt zwischen dem Übergangsprofil und dem Profilelement ab.

Weiterhin besteht die Lösung der Aufgabe in einem Verfahren zur Montage des Fußbodenaufbaus, wobei das Verfahren die Schritte umfasst:
a) Befestigung zumindest des Bodenlagerelements und des Übergangsprofils an der Bodenplatte, wobei zumindest die Bodenplatte, das Bodenlagerelement und das Übergangsprofil eine vormontierte Einheit bilden,
b) Einstellen der Ausgleichseinrichtung in der senkrechten Richtung und Befestigen der Ausgleichseinrichtung an der Seitenwand,
c) Aufsetzen der vormontierten Einheit auf den Unterboden und auf die Ausgleichseinrichtung
d) Befestigen der vormontierten Einheit an der Ausgleichseinrichtung.

Ein Vorteil des erfindungsgemäßen Verfahrens besteht darin, dass ein Toleranzausgleich einer Bodenplatte in einer senkrechten Richtung mittels der Ausgleichseinrichtung stattfindet. Die Montage des Fußbodenaufbaus wird außerdem insgesamt vereinfacht. Auch das Übergangsprofil wird vormontiert.

Außerdem kann bei Schritt a) der Fußbodenbelag auf der Bodenplatte und auf dem Übergangsprofil befestigt werden. Also kann auch der Fußbodenbelag vormontiert werden.

Vorzugsweise wird bei Schritt a) mindestens ein erstes Isolationsmittel an der Bodenplatte befestigt. Dadurch wird die Anzahl vormontierter Komponenten des Fußbodenaufbaus erhöht. Insbesondere wird bei Schritt a) mindestens eine erste Drainageisolation an dem ersten Isolationsmittel befestigt. Hierdurch wird die Anzahl vormontierter Komponenten des Fußbodenaufbaus weiter erhöht.

In einer weiteren Ausgestaltung der Erfindung wird zwischen Schritt b) und Schritt c) mindestens eine zweite Drainageisolation an dem Unterboden befestigt. Aufgrund der Geometrie der Ausgleichseinrichtung und deren Befestigung unmittelbar an der Seitenwand ist genügend Platz für eine zweite Drainageisolation vorhanden.

Weiterhin kann mindestens ein zweites Isolationsmittel auf der zweiten Drainageisolation befestigt werden. Auch für das zweite Isolationsmittel ist genügend Platz unterhalb der Ausgleichseinrichtung vorhanden.

Außerdem wird die Aufgabe durch ein Schienenfahrzeug mit mindestens einem Fußbodenaufbau gelöst.

Im Folgenden wird ein Ausführungsbeispiel der Erfindung anhand einer einzigen Figur näher erläutert.

Die Figur zeigt eine schematische Schnittansicht eines erfindungsgemäßen Fußbodenaufbaus.

In der Figur ist ein erfindungsgemäßer Fußbodenaufbau 10 beispielhaft in Bezug auf ein Schienenfahrzeug dargestellt. Das Schienenfahrzeug weist einen Unterboden 20 und eine Seitenwand 21 auf und ist ansonsten nicht weiter dargestellt. Der Fußbodenaufbau 10 ist in der Figur nur im Bereich einer Seitenwand 21 dargestellt. Der Fußbodenaufbau 10 ist jedoch im Bereich einer der Seitenwand 21 gegenüberliegenden weiteren Seitenwand entsprechend aufgebaut. Der Fußbodenaufbau 10 ist somit in einer Querrichtung y symmetrisch im Schienenfahrzeug eingebaut. Eine Längsrichtung x des Schienenfahrzeugs entspricht einer Fahrtrichtung.

Der Fußbodenaufbau 10 weist im Bereich der Seitenwand 21 ein Bodenlagerelement 30 auf, das auf dem Unterboden 20 angeordnet ist. Eine Bodenplatte 31 liegt auf dem Bodenlagerelement 30 auf. Zwischen dem Unterboden 20 und der Bodenplatte 31 sind ein erstes Isolationsmittel 40 und eine erste Drainageisolation 41 angeordnet. Das erste Isolationsmittel 40 ist zwischen der Bodenplatte 31 und der ersten Drainageisolation 41 angeordnet, die auf dem Unterboden 20 aufliegt.

Ein Fußbodenbelag 50 liegt auf der Bodenplatte 31 auf. Ein Ende 51 des Fußbodenbelags 50 ist an einem Ende 32 der Bodenplatte 31 umgelenkt. Dabei ist der Fußbodenbelag 50 auf einem Übergangsprofil 52 geführt. Das Übergangsprofil 52 ist an dem Ende 32 der Bodenplatte 31 befestigt. Das Übergangsprofil 52 grenzt an eine Dichtung 53 an. Die Dichtung 53 dichtet den Fußbodenbelag 50 gegenüber einem Profilelement 60, beispielsweise einem Kanalelement, ab.

Außerdem weist der Fußbodenaufbau 10 im Bereich der Seitenwand 21 eine Ausgleichseinrichtung 70 auf. Die Ausgleichseinrichtung 70 ist hier ein Winkelelement mit einem ersten Arm 71 und einem zweiten Arm 72, wobei der erste Arm 71 und der zweite Arm 72 einen rechten Winkel bilden. Der erste Arm 71 ist mittels einer Befestigungseinheit 73, beispielsweise einer Schraubenverbindung, an der Seitenwand 21 befestigt. Die Ausgleichseinrichtung 70 ist zusammen mit der Befestigungseinheit 73 in einer senkrechten Richtung z verschiebbar, z.B. in einem Langloch 22 der Seitenwand 21. Auf dem zweiten Arm 72 liegt das Ende 32 der Bodenplatte 31 auf. Die Bodenplatte 31 kann z.B. mittels eines Klebstoffs 74 an dem zweiten Arm 72 befestigt sein. Zwischen der Ausgleichseinrichtung 70 und dem Unterboden 20 sind ein zweites Isolationsmittel 80 und eine zweite Drainageisolation 81 angeordnet. Das zweite Isolationsmittel 80 ist zwischen der Ausgleichseinrichtung 70 und der zweiten Drainageisolation 81 angeordnet, die auf dem Unterboden 20 aufliegt.

Bei der Montage werden zumindest die Bodenplatte 31, das Bodenlagerelement 30 und das Übergangsprofil 52 vormontiert. Auch das erste Isolationsmittel 40 kann an der Bodenplatte 31 vormontiert sein.

Die erste Drainageisolation 41 kann an dem ersten Isolationsmittel 40 vormontiert sein. Der Fußbodenbelag 50 kann ebenfalls an der Bodenplatte 31 vormontiert sein. Die Dichtung 53 kann an dem Übergangsprofil 52 vormontiert sein. Insgesamt kann also ein Großteil des Fußbodenaufbaus 10 als eine vormontierte Einheit in das Schienenfahrzeug eingebaut werden, wobei die vormontierte Einheit durch mindestens einen Klebstoff zusammengehalten wird.

Vor dem Einbau der vormontierten Einheit in das Schienenfahrzeug muss jedoch die Ausgleichseinrichtung 70 in der senkrechten Richtung z eingestellt werden. Es muss auch eine entsprechende weitere Ausgleichseinrichtung auf der der Seitenwand 21 gegenüberliegenden weiteren Seitenwand in der senkrechten Richtung z eingestellt werden. Mit Hilfe der Ausgleichseinrichtung 70 und der weiteren Ausgleichseinrichtung werden Toleranzen beim Einbau der vormontierten Einheit ausgeglichen bzw. ausnivelliert. Die Bodenplatte 31 nimmt dann eine waagerechte Position ein, wobei ein vorgegebener Toleranzbereich eingehalten wird. Wenn die Ausgleichseinrichtung 70 und die weitere Ausgleichseinrichtung eingestellt sind, kann das zweite Isolationsmittel 80 und die zweite Drainageisolation 81 eingebaut werden, und zwar an der Seitenwand 21 und der der Seitenwand 21 gegenüberliegenden weiteren Seitenwand.

Das erste Isolationsmittel 40 und das zweite Isolationsmittel 80 kann beispielsweise Mineralwolle aufweisen. Die Bodenplatte 31 kann z.B. aus Birkensperrholz gefertigt sein.

Die Höhe des Fußbodenaufbaus 10 kann in verschiedenen Schienenfahrzeugen unterschiedlich sein und an verschiedene Einbaubedingungen angepasst werden. Ein Gewicht der vormontierten Einheit kann durch eine Festlegung der Größe der Bodenplatte 31 gesteuert werden. Ein Einbau der vormontierten Einheit verkürzt Montagezeiten für den Fußbodenaufbau in einer Endmontage, d.h. bei einer Montage in dem Schienenfahrzeug.

### Bezugszeichenliste

- 10: Fußbodenaufbau
- 20: Unterboden
- 21: Seitenwand
- 22: Langloch
- 30: Bodenlagerelement
- 31: Bodenplatte
- 32: Ende
- 40: Erstes Isolationsmittel
- 41: Erste Drainageisolation
- 50: Fußbodenbelag
- 51: Ende
- 52: Übergangsprofil
- 53: Dichtung
- 60: Profilelement
- 70: Ausgleichseinrichtung
- 71: Erster Arm
- 72: Zweiter Arm
- 73: Befestigungseinheit
- 74: Klebstoff
- 80: Zweites Isolationsmittel
- 81: Zweite Drainageisolation

- x: Längsrichtung
- y: Querrichtung
- z: Senkrechte Richtung

## Patentansprüche

1. Fußbodenaufbau (10) für ein Fahrzeug, wobei
- das Fahrzeug mindestens einen Unterboden (20) und mindestens zwei einander gegenüberliegende Seitenwände (21) aufweist,
- wobei der Fußbodenaufbau (10) mindestens eine Bodenplatte (31), ein Bodenlagerelement (30) und mindestens einen Fußbodenbelag (50) aufweist, der auf der Bodenplatte (31) aufliegt, wobei
- die Bodenplatte (31) auf mindestens dem Bodenlagerelement (30) befestigt ist,
**dadurch gekennzeichnet, dass**
- zumindest die Bodenplatte (31) mit dem Bodenlagerelement (30) eine vormontierte Einheit bildet,
- der Fußbodenaufbau weiterhin mindestens eine Ausgleichseinrichtung (70) zum Ausgleich von Toleranzen aufweist, wobei die Ausgleichseinrichtung (70) an mindestens einer Seitenwand (21) befestigt sein kann, und
- die vormontierte Einheit auf dem Unterboden (20) und der mindestens einen Ausgleichseinrichtung (70) aufliegt, wobei
- die Ausgleichseinrichtung (70) in einer senkrechten Richtung (z) verstellbar ist und
- ausschließlich zwei rechtwinklig zu einander angeordnete Arme (71, 72) aufweist, die ausschließlich für den Ausgleich von Toleranzen vorgesehen sind.

2. Fußbodenaufbau (10) nach Anspruch 1, **dadurch gekennzeichnet, dass** ein erster Arm (71) der Ausgleichseinrichtung (70) an einer Seitenwand (21) anliegen kann und an dieser befestigt sein kann.

3. Fußbodenaufbau (10) nach einem der vorhergehenden Ansprüche, **dadurch gekennzeichnet, dass** die Bodenplatte (31) an einem zweiten Arm (72) der Ausgleichseinrichtung (70) befestigt ist, insbesondere mittels eines Klebstoffs (74).

4. Fußbodenaufbau (10) nach einem der vorhergehenden Ansprüche, **dadurch gekennzeichnet, dass** unterhalb der Bodenplatte (31) und/oder unterhalb der Ausgleichseinrichtung (70) jeweils mindestens ein Isolationsmittel (40, 80) und/oder jeweils mindestens eine Drainageisolation (41, 81) angeordnet ist.

5. Fußbodenaufbau (10) nach einem der vorhergehenden Ansprüche, **dadurch gekennzeichnet, dass** zwischen mindestens einem Ende (32) der Bodenplatte (31) und mindestens einem Ende (51) des Fußbodenbelags (50) ein Übergangsprofil (52) angeordnet ist, das den Fußbodenbelag (50) von einer Querrichtung (y) in eine senkrechte Richtung (z) umlenkt.

6. Fußbodenaufbau (10) nach Anspruch 5, **dadurch gekennzeichnet, dass** das Übergangsprofil (52) bogenförmig ist.

7. Fußbodenaufbau (10) nach Anspruch 6, **dadurch gekennzeichnet, dass** das Übergangprofil (52) in der senkrechten Richtung (z) an ein Profilelement (60), z.B. an ein Kanalelement, angrenzt, wobei zwischen dem Übergangsprofil (52) und dem Profilelement (60) insbesondere eine Dichtung (53) angeordnet ist.

8. Verfahren zur Montage eines Fußbodenaufbaus (10) nach einem der Ansprüche 1 bis 7, **dadurch gekennzeichnet, dass** das Verfahren die Schritte umfasst:
a) Befestigung zumindest des Bodenlagerelements (30) und eines Übergangsprofils (52) an der Bodenplatte (31), wobei zumindest die Bodenplatte (31), das Bodenlagerelement (30) und das Übergangsprofil (52) eine vormontierte Einheit bilden,
b) Einstellen der Ausgleichseinrichtung (70) in der senkrechten Richtung (z) und Befestigen der Ausgleichseinrichtung (70) an der Seitenwand (21),
c) Aufsetzen der vormontierten Einheit auf den Unterboden (20) und auf die Ausgleichseinrichtung (70),
d) Befestigen der vormontierten Einheit an der Ausgleichseinrichtung (70).

9. Verfahren nach Anspruch 8, **dadurch gekennzeichnet, dass** bei Schritt a) der Fußbodenbelag (50) auf der Bodenplatte (31) und auf dem Übergangsprofil (52) befestigt wird.

10. Verfahren nach Anspruch 8 oder 9, **dadurch gekennzeichnet, dass** bei Schritt a) mindestens ein erstes Isolationsmittel (40) an der Bodenplatte (31) befestigt wird.

11. Verfahren nach Anspruch 10, **dadurch gekennzeichnet, dass** bei Schritt a) mindestens eine erste Drainageisolation (41) an dem ersten Isolationsmittel (40) befestigt wird.

12. Verfahren nach einem der Ansprüche 8 bis 11, **dadurch gekennzeichnet, dass** zwischen Schritt b) und Schritt c) mindestens eine zweite Drainageisolation (81) an dem Unterboden (20) befestigt wird.

13. Verfahren nach Anspruch 12, **dadurch gekennzeichnet, dass** mindestens ein zweites Isolationsmittel (80) auf der zweiten Drainageisolation (81) befestigt wird.

14. Schienenfahrzeug aufweisend mindestens einen Unterboden (20), mindestens zwei einander gegenüberliegende Seitenwände (21) und einen Fußbodenaufbau (10) nach einem der Ansprüche 1 bis 7.

## Claims

1. A floor assembly (10) for a vehicle, wherein
- the vehicle comprises at least one underbody (20) and at least two mutually opposing side walls (21),
- wherein the floor assembly (10) comprises at least one floor panel (31), a floor bearing element (30), and at least one floor covering (50) laying on the floor panel (31), wherein
- the floor panel (31) is fixed on at least the floor bearing element (30),
**characterized in that**
- at least the floor panel (31) and the floor bearing element (30) form a pre-assembled unit,
- the floor assembly further comprises at least one compensation device (70) for compensating tolerances, wherein the compensation device (70) may be fixed to at least one side wall (21), and
- the pre-assembled unit lies on the underbody (20) and the at least one compensation device (70), wherein
- the compensation device (70) is adjustable in a vertical direction (z) and
- comprises solely two arms (71, 72) arranged at right angles to each other, which are provided solely for the compensation of tolerances.

2. The floor assembly (10) according to claim 1, **characterized in that** a first arm (71) of the compensation device (70) may lie against one of the side walls (21) and may be fixed thereto.

3. The floor assembly (10) according to any one of the preceding claims, **characterized in that** the floor panel (31) is fixed to a second arm (72) of the compensation device (70), in particular by means of an adhesive (74).

4. The floor assembly (10) according to any one of the preceding claims, **characterized in that** at least one insulation means (40, 80) and/or at least one drainage insulation (41, 81) is arranged below the floor panel (31) and/or below the compensation device (70), respectively.

5. The floor assembly (10) according to any one of the preceding claims, **characterized in that** a transition profile (52) is arranged between at least one end (32) of the floor panel (31) and at least one end (51) of the floor covering (50), which transition profile (52) deflects the floor covering (50) from a transverse direction (y) to a vertical direction (z).

6. The floor assembly (10) according to claim 5, **characterized in that** the transition profile (52) is arc-shaped.

7. The floor assembly (10) according to claim 6, **characterized in that** the transition profile (52) adjoins a profile element (60), e.g. a duct element, in the vertical direction (z), in particular wherein a seal (53) is arranged between the transition profile (52) and the profile element (60).

8. A method for assembling a floor assembly (10) according to any one of claims 1 to 7, **characterized in that** the method comprises the steps of:
a) fixing at least the floor bearing element (30) and a transition profile (52) to the floor panel (31), wherein at least the floor panel (31), the floor bearing element (30) and the transition profile (52) form a pre-assembled unit,
b) adjusting the compensation device (70) in the vertical direction (z) and fixing the compensation device (70) to the side wall (21),
c) placing the pre-assembled unit on the underbody (20) and on the compensation device (70),
d) fixing the pre-assembled unit to the compensation device (70).

9. The method according to claim 8, **characterized in that** at step a) the floor covering (50) is fixed onto the floor panel (31) and onto the transition profile (52).

10. The method of claim 8 or 9, **characterized in that** at step a) at least a first insulation means (40) is fixed to the floor plate (31).

11. The method according to claim 10, **characterized in that** at step a) at least a first drainage insulation (41) is fixed to the first insulation means (40).

12. The method according to any one of claims 8 to 11, **characterized in that**, between step b) and step c), at least a second drainage insulation (81) is fixed to the underbody (20).

13. The method of claim 12, **characterized in that** at least a second insulation means (80) is fixed onto the second drainage insulation (81).

14. A rail vehicle comprising at least one underbody (20), at least two mutually opposing side walls (21), and a floor assembly (10) according to any one of claims 1 to 7.

## Revendications

1. Structure de plancher (10) pour un véhicule, dans laquelle
- le véhicule comporte au moins un sous-plancher (20) et au moins deux parois latérales (21) opposées,
- dans laquelle la structure de plancher (10) comporte au moins une plaque de fond (31), un élément d'appui de fond (30) et au moins un revêtement de plancher (50), lequel repose sur la plaque de fond (31), dans laquelle
- la plaque de fond (31) est fixée à au moins l'élément d'appui de fond (30), **caractérisée en ce que**
- au moins la plaque de fond (31) forme avec l'élément d'appui de fond (30) une unité préassemblée,
- la structure de plancher comporte en outre au moins un dispositif de compensation (70) permettant de compenser des tolérances, dans laquelle le dispositif de compensation (70) peut être fixé à l'au moins une paroi latérale (21), et
- l'unité préassemblée repose sur le sous-plancher (20) et l'au moins un dispositif de compensation (70), dans laquelle
- le dispositif de compensation (70) est ajustable dans une direction verticale (z) et
- comporte exclusivement deux bras (71, 72) disposés perpendiculairement l'un par rapport à l'autre, lesquels sont conçus exclusivement pour compenser les tolérances.

2. Structure de plancher (10) selon la revendication 1, **caractérisée en ce que** le premier bras (71) du dispositif de compensation (70) peut reposer contre une paroi latérale (21) et être fixé à celle-ci.

3. Structure de plancher (10) selon l'une quelconque des revendications précédentes, **caractérisée en ce que** la plaque de fond (31) est fixée au second bras (72) du dispositif de compensation (70), en particulier au moyen d'un adhésif (74).

4. Structure de plancher (10) selon l'une quelconque des revendications précédentes, **caractérisée en ce que** respectivement au moins un moyen d'isolation (40, 80) et/ou respectivement au moins une isolation de drainage (41, 81) sont disposés en dessous de la plaque de fond (31) et/ou en dessous du dispositif de compensation (70).

5. Structure de plancher (10) selon l'une quelconque des revendications précédentes, **caractérisée en ce que**, entre l'au moins une extrémité (32) de la plaque de fond (31) et l'au moins une extrémité (51) du revêtement de plancher (50), est disposé un profilé de transition (52), lequel dévie le revêtement de plancher (50) d'une direction transversale (y) à une direction verticale (z).

6. Structure de plancher (10) selon la revendication 5, **caractérisée en ce que** le profilé de transition (52) est en forme d'arc.

7. Structure de plancher (10) selon la revendication 6, **caractérisée en ce que** le profilé de transition (52) est adjacent à un élément de profilé (60), par exemple, à un élément de canal, dans la direction verticale (z), dans laquelle, entre le profilé de transition (52) et l'élément de profilé (60), en particulier un joint d'étanchéité (53) est disposé.

8. Procédé de montage d'une structure de plancher (10) selon l'une quelconque des revendications 1 à 7, **caractérisé en ce que** ledit procédé comprend les étapes suivantes :
a) la fixation au moins de l'élément d'appui de fond (30) et le profilé de transition (52) à la plaque de fond (31), dans lequel au moins la plaque de fond (31), l'élément d'appui de fond (30) et le profilé de transition (52) forment une unité préassemblée,
b) l'ajustage du dispositif de compensation (70) dans la direction verticale (z) et la fixation du dispositif de compensation (70) à la paroi latérale (21),
c) la mise en place de l'unité préassemblée sur le sous-plancher (20) et sur le dispositif de compensation (70),
d) la fixation de l'unité préassemblée au dispositif de compensation (70).

9. Procédé selon la revendication 8, **caractérisé en ce que** dans l'étape a), le revêtement de plancher (50) est fixé sur la plaque de fond (31) et sur le profilé de transition (52).

10. Procédé selon la revendication 8 ou 9, **caractérisé en ce que** dans l'étape a), au moins un premier moyen d'isolation (40) est fixé à la plaque de fond (31).

11. Procédé selon la revendication 10, **caractérisé en ce que** dans l'étape a), au moins une première isolation de drainage (41) est fixée au premier moyen d'isolation (40).

12. Procédé selon l'une quelconque des revendications 8 à 11, **caractérisé en ce qu'**entre l'étape b) et l'étape c), au moins une seconde isolation de drainage (81) est fixée au sous-plancher (20).

13. Procédé selon la revendication 12, **caractérisé en ce qu'**au moins un second moyen d'isolation (80) est fixé sur la seconde isolation de drainage (81).

14. Véhicule ferroviaire comportant au moins un sous-plancher (20), au moins deux parois latérales (21) opposées et une structure de plancher (10) selon l'une quelconque des revendications 1 à 7.
